# FASCICULE DE BREVET EUROPEEN

(11) **EP 0 861 188 B1**
(45) Date de publication et mention de la délivrance du brevet: **06.03.2002**
(21) Numéro de dépôt: 96937965.0
(22) Date de dépôt: 25.11.1996
(51) Int. Cl.: B63C 11/16

(54) **APPAREILLAGE DE PLONGEE AUTONOME**
AUTONOMES TAUCHGERÄT
SELF-CONTAINED DIVING EQUIPMENT

(30) Priorité: 24.11.1995 CH 333495
(43) Date de publication de la demande: 02.09.1998
(73) Titulaire: New Scaph Technology S.A., 1226 Thônex (CH)
(72) Inventeur: RONJAT, Alain, F-90100 Delle (FR)
(74) Mandataire: Dietlin, Henri
(86) Numéro de dépôt international: CH9600414
(87) Numéro de publication internationale: WO9719848

(56) Documents cités:
- WO-A-91/02677
- FR-A- 2 443 970
- US-A- 3 710 553
- US-A- 4 380 232

## Description

La présente invention est du domaine des équipements permettant de séjourner temporairement sous l'eau et concerne plus particulièrement un appareillage de plongée autonome.

Pour permettre à un nageur d'examiner les fonds marins, on a depuis longtemps eu l'idée d'utiliser un tube reliant son nez ou sa bouche à l'air libre. On connaît par exemple des tubas ou schnorkels dont une extrémité est solidaire d'une embouchure et dont l'autre extrémité comporte un tube coudé dont l'ouverture peut être obstruée par une balle de ping-pong au moment où cette extrémité passe au niveau de l'eau. Le nageur se déplace alors en apnée, c'est-à-dire qu'il cesse de respirer, et son séjour sous l'eau est limité par sa capacité pulmonaire, car il ne peut plus s'alimenter en air.

D'autre part on connaît des équipements de plongée permettant d'alimenter le plongeur par des bouteilles d'air comprimé, qui ont pour inconvénient un poids important et l'obligation de recharger les bouteilles dans une station spécialisée.

La présente invention propose de combiner ces deux types d'équipements pour permettre à un nageur de se déplacer indifféremment soit en surface soit à faible profondeur, tout en respirant continûment de la même manière, grâce à un embout permettant l'alimentation en air, que le nageur soit à la surface de l'eau ou immergé.

Des moyens de recharge d'un réservoir d'air comprimé sont prévus afin d'augmenter la durée de l'observation en immersion, le poids de l'équipement restant limité.

Dans le PCT WO 91/02677, l'élément appelé convertisseur 5 assure bien le passage de l'alimentation à l'air libre à l'alimentation par bouteille et vice-versa. Cependant, ce passage d'un état à l'autre est réalisé par l'intermédiaire d'un flotteur 53 qui ferme l'arrivée d'air libre et d'une vanne 3 ouverte et fermée au moyen d'un dispositif 4. L'alimentation par bouteille est donc totalement séparée de la pièce 5 et parvient directement à l'embout ou ensemble respiratoire 9, comme présenté dans la fig. 1 du PCT WO 91/02677, cette alimentation étant commandée par la vanne 3. Le convertisseur 5 est donc un simple dispositif d'ouverture et de fermeture de l'arrivée d'air libre commandant la vanne 3. Il ne peut par conséquent être comparé au schnorkel représenté et décrit en regard de la fig. 5 de la demande citée sous rubrique, où l'air libre et l'air provenant de la bouteille sont confinés dans la même enceinte.

L'appareillage proposé selon l'invention devra permettre aux nageurs, aux vacanciers d'évoluer en toute sécurité dans l'eau après une initiation très simple pour apprendre le fonctionnement de l'appareil. Ils pourront ainsi s'initier à la vie sous-marine sans toutefois devoir préalablement obtenir un brevet de plongeur. L'appareillage proposé selon l'invention sera donc particulièrement simple et de plus sans danger, car il comporte un limiteur gênant la respiration dès qu'une profondeur prédéterminée est atteinte.

L'appareillage autonome de plongée selon l'invention comportant un réservoir d'air comprimé relié par un conduit d'air flexible à un embout respiratoire, au moins une prise d'air extérieur reliée par un conduit à l'embout respiratoire et pouvant assurer l'admission directe de l'air de surface lorsqu'elle n'est pas immergée, des moyens de recharge du réservoir d'air comprimé aptes à alimenter le réservoir lorsque le plongeur est en surface ou en immersion, et des moyens de commande de la mise en route et de l'arrêt de ladite recharge, est caractérisé par un schnorkel muni de moyens d'ouverture et de fermeture du conduit d'air en provenance du compresseur au travers des conduits et des moyens d'ouverture et de fermeture du conduit d'air au travers du conduit en provenance de la prise d'air extérieur à travers le schnorkel.

La prise d'air reliée à l'embout assure l'admission directe de l'air de surface lorsque les moyens de recharge d'air comprimé sont hors circuits, un injecteur muni de moyens d'ouverture ou de fermeture du conduit d'air en provenance du réservoir et des moyens de fermeture ou d'ouverture du conduit d'air en provenance de la prise d'air extérieur étant présents, des moyens de recharge du réservoir d'air comprimé, aptes à alimenter le réservoir lorsque le plongeur est en immersion ou en surface et par des moyens de commande de la mise en route et de l'arrêt de ladite recharge.

Le fonctionnement de l'ensemble embout (Fig. 6) - schnorkel (Fig. 5) est par conséquent totalement différent de celui du dispositif décrit dans le PCT WO 91/02677. En effet, quand le schnorkel est fermé par le flotteur et si le temps de fermeture est court et par exemple dû à une vague ou à une plongée intermittente d'une ou deux secondes, le compresseur continue à aspirer de l'air au travers du tube dans la chambre. Ce tube via le conduit est relié au compresseur, ce qui permet d'éviter la mise en dépression de la chambre.

Dans une forme d'exécution préférentielle, l'appareillage comporte en outre un limiteur de profondeur associé à un capteur de profondeur.

De préférence tous ces composants sont maintenus sur le dos de l'utilisateur grâce à un gilet ou des bretelles qui peut comporter en outre une enceinte apte à être gonflée en cas de besoin pour remonter le nageur.

Dans une forme d'exécution, les moyens de recharge du réservoir comportent un moteur alimenté par batteries et entraînant un compresseur relié à une prise d'air extérieur. On peut prévoir un dispositif d'évacuation d'humidité entre le compresseur et le réservoir ainsi qu'un filtre à charbon actif.

Les moyens de commande comportent un détecteur d'humidité permettant de vérifier si le compresseur est dans l'eau afin que celui-ci dispose d'un bon refroidissement.

Le dessin annexé représente, à titre d'exemple une forme d'exécution de l'objet de la présente invention.

Dans le dessin :
- la figure 1 est une vue schématique des principaux constituants d'un appareillage autonome selon l'invention.
- la figure 2 est une coupe transversale d'un dispositif d'évacuation d'humidité et d'un filtre à charbon actif,
- la figure 3 est une coupe d'un capteur de la pression d'air dont le piston est associé à une résistance variable et dont l'information de la mesure est renvoyée à une commande,
- la figure 4 est une coupe d'un capteur de profondeur dont le piston est associé à une résistance variable ainsi qu'à un limiteur de profondeur et dont l'information de la mesure est renvoyée à une commande,
- la figure 5 est une coupe d'un schnorkel comportant la prise d'air nécessaire au plongeur ainsi que la prise d'air nécessaire au compresseur, et
- la figure 6 est une coupe de l'embout comportant l'ensemble de la partie respiratoire en immersion et la prise d'air nécessaire à la respiration en surface à proprement parler et de son convertisseur surface-immersion.

Dans le dessin de la figure 1, les composants regroupés dans le rectangle 10 constituent des moyens de recharge en air comprimé, prenant l'air extérieur par le conduit 1 venant du schnorkel 12 ou d'un flotteur de surface.

En variante, le conduit 11 peut être directement relié à une réserve d'air comprimé indépendante du nageur et permettant ainsi de recharger le réservoir 40 à l'aide d'une bouteille.

L'air comprimé passe successivement par un dispositif d'évacuation d'humidité 20 et d'un filtre charbon 21, avant d'être introduit dans un réservoir 40. A la sortie du réservoir, l'air sous pression traverse un capteur de pression 30 ainsi qu'un capteur de profondeur associé à un limiteur de profondeur 50, avant d'arriver par un tube flexible 51 à l'embout respiratoire 70, qui peut également recevoir de l'air de surface directement par un tube flexible 61 menant à un schnorkel 12.

Les moyens 10 de recharge en air comprimé comportent un schnorkel 12 amenant l'air pris en surface à un compresseur 13 actionné par un moteur 14 alimenté par un groupe de batteries amovibles 15. L'air est comprimé jusqu'à 12 bars et sort par le conduit 11 vers le dispositif d'évacuation d'humidité 20 et le filtre à charbon actif 21. Des moyens de commande 16 sont en outre soumis à des détecteurs d'humidité 17 et 18, solidaires du compresseur 13 pour s'assurer qu'il n'y ait pas d'eau dans le circuit 1 et pour que le compresseur soit dans l'eau au moment de la mise en route du moteur contrôlé par la commande 16.

La mise en route est faite uniquement lorsque l'ensemble est immergé et que la liaison aqueuse entre les électrodes maintient un contact fermé sur le détecteur 18 et lorsque la liaison aqueuse entre les électrodes maintient un contact ouvert sur le détecteur 17. (information envoyée à la commande 16).

Le dispositif 20 d'évacuation d'humidité et de filtrage 21 représenté à la figure 2 et permet de récupérer la condensation émise par la différence de température entre le compresseur 13 (qui est à environ 60°) et le milieu aquatique (d'environ 20°C). Ce dispositif assure à l'utilisateur un air sec et dépourvu d'impuretés nuisibles à la respiration. Il comporte un récipient 22 amovible par rapport à un couvercle 23 constituant un support. Le couvercle 23 permet de relier le conduit 11 à un passage coudé d'entrée 24 muni de trous de pulvérisation 25 dans sa partie inférieure. Le couvercle supporte également un passage coudé de sortie 26 comportant des trous d'aspiration 27. Ce passage de sortie traverse un filtre au charbon actif 28 solidaire d'un bouchon 29 et assurant le filtrage des impuretés. L'air sec ressort par le conduit 21 vers le capteur de pression 30 (Fig. 1).

Le capteur de pression 30 schématisé à la figure 3 est placé en dérivation sur le conduit 21 de la figure 1, qui s'ouvre dans une enceinte 32 contenant un piston 33 déplaçable à l'encontre d'un ressort 34. Lorsque l'air arrivant par le conduit 21 déplace le piston au maximum vers le bas, la tige 35 du piston entraîne la résistance variable 36 dont l'information déclenche l'arrêt du compresseur 13 par l'intermédiaire de la commande 16 représentée à la figure 1.

Lorsque le plongeur utilise de l'air en immersion et que la pression diminue dans l'enceinte 32, le piston remonte et la tige 35 entraînant la résistance variable 36, dont l'information actionne un buzzer 93 par l'intermédiaire de la commande 16, représentée à la figure 1, pour signaler au plongeur qu'il est sur la réserve d'air.

En effet, lorsque la pression est insuffisante, le piston 33 est maintenu en recul par le ressort 34 qui est taré à 0,8 bar. Dès que la pression monte, le piston se déplace linéairement jusqu'à une pression maximum de 12 bars, valeur à laquelle il coupe le compresseur par l'intermédiaire de la commande 16.

L'enceinte 40 constitue le réservoir d'air porté par le plongeur.

Le capteur de profondeur associé au limiteur de profondeur 50 est prévu pour empêcher un néophyte de descendre à des niveaux requérants l'observation de paliers de décompression ainsi que des problèmes de surpression pulmonaire au moment de la remontée et il a pour objet de limiter l'utilisation de l'appareillage au-dessus d'une profondeur de 5 mètres environ. Comme visible à la figure 4, ce limiteur comporte un piston 52 disposé dans une enceinte 53 comportant une ouverture 54 sur l'extérieur. Le piston est maintenu en arrière par le ressort 55 qui est taré à 0,5 bar. Le piston 52 comporte un étranglement 56 représenté au dessin sensiblement au niveau des conduits 41 et 51, position dans laquelle l'air traverse aisément le limiteur. A une pression supérieure à 1,5 bar, le piston continue de descendre, fermant progressivement le passage entre les conduits 41 et 51. Le piston est limité dans sa course par la butée mécanique 57, dans une position assurant un passage réduit d'air entre les conduits 41 et 51. Le plongeur a du mal à respirer et sait qu'il lui suffit de remonter au-dessus de la profondeur maximale autorisée. En outre la tige 58 du piston entraîne la résistance variable 60, dont l'information est envoyée à la commande 16 afin de traiter et d'enregistrer le profil de l'immersion. La commande 16 enclenche un buzzer ou une alarme sonore 93.

Le schnorkel 12 représenté à la figure 5 est constitué par une enceinte cylindrique 62 de fermeture du conduit 61, enceinte comportant des passages 63 assurant la prise d'air sur l'extérieur. L'enceinte 62 renferme un flotteur mobile 64 muni, dans sa partie supérieure, d'un joint 65 destiné à fermer les ouvertures 66 de liaison au conduit 61 et, dans sa partie inférieure, d'un anneau de flottaison 67, par exemple en liège. La position représentée au dessin est celle ou l'air extérieur passe dans le conduit 61 par les passages 63 et les ouvertures 66. Un clapet 68 assure l'étanchéité du conduit 61 dans le mode immersion. Un tube 69 assure l'alimentation du compresseur en air.

En plongée, le flotteur 64 ferme les ouvertures 66 et pendant l'immersion, c'est la pression hydrostatique agissant sur la surface de l'ensemble 64 qui maintient l'ensemble en position fermée.

L'embout respiratoire 70 est représenté en coupe à la figure 6. L'enceinte 71 est munie des éléments suivants :
un premier embout 72 permettant le raccord du conduit 51 amenant l'air en provenance du réservoir 40, un second embout 73 pour le raccord du conduit 61 amenant directement l'air de surface pénétrant dans le schnorkel 12, une embouchure respiratoire 74, un clapet d'expiration 75, une membrane hydrostatique 76 déplaçable sous l'action de la pression dans l'ouverture 77 et un poussoir 78 permettant de purger manuellement l'enceinte. Tous ces composants étant parfaitement connus de l'homme du métier, leur montage ne sera pas décrit en détail ici.

Le déplacement de la membrane hydrostatique 76 agit sur un injecteur 81, 82, 83 et 85 qui est comme déjà mentionné muni de moyens d'ouverture ou fermeture des conduits 72 et 73. Plus précisément dans le mode d'exécution représenté à la figure 5, l'injecteur est constitué par une tige 81 ayant une extrémité sphérique 82 et une extrémité tronconique 83, la tige 81 traversant une cage cylindrique 84 qui reçoit également un ressort 85.

Lorsque le plongeur est en surface, l'injecteur est dans la position représentée au dessin, l'air comprimé arrivant par le conduit 51 pousse l'extrémité tronconique 83 qui s'appuie sur la partie supérieure de la cage cylindrique 84, fermant le premier embout 72 et par conséquent le conduit 51. En surface, le plongeur reçoit directement par le conduit 61 l'air atmosphérique passant au travers du schnorkel 12, air qu'il peut respirer au travers de l'embouchure respiratoire 74. A l'expiration, le plongeur évacue le gaz par le clapet d'expiration 75.

En mode d'immersion (détecteur d'humidité 18 dans l'eau), le schnorkel 12 se ferme et lorsque le plongeur respire, il provoque une dépression dans l'enceinte 71. La membrane hydrostatique 76 se déplace vers l'intérieur, repoussant l'extrémité sphérique 82 vers le haut, ce qui entraîne un déplacement de la tige 81 et par conséquent de l'extrémité tronconique 83 qui ouvre le passage dans l'embout 72 de raccord au conduit 41 amenant l'air en provenance du réservoir 40. L'air comprimé arrivant dans l'enceinte 71 repousse la membrane 76 vers le bas et, sous l'action du ressort 85, l'injecteur reprend la position représentée au dessin. On se trouve dans une situation d'asservissement et d'équilibre hydrostatique.

Un conduit 86 traversant l'enceinte 71 prend de l'air extérieur depuis le schnorkel 12 et envoie celui-ci au compresseur 13 par le conduit 1.

Comme déjà mentionné, la majorité des composants décrits sont maintenus sur le dos de l'utilisateur grâce à un gilet ou des bretelles, non représentés au dessin, à l'exception de l'embout 70 et du schnorkel, les conduits 51 et 1 étant constitués par des tubes souples. En outre le gilet peut comporter une enceinte apte à être gonflée grâce à une cartouche de gaz carbonique pour remonter le plongeur. En variante on peut prévoir de gonfler cette sorte de bouée automatiquement lorsque la pression d'air du réservoir passe au-dessous d'un seuil prédéterminé.

En revenant à la vue générale de la figure 1, on notera encore la présence de l'émetteur de signaux acoustiques 93, actionné par la commande 16 recevant l'information du capteur 30 lorsque la pression de l'air comprimé diminue, et l'information du capteur de profondeur 50 lorsque le nageur évolue au-dessous du seuil prédéterminé de profondeur. On rappellera encore que le détecteur d'humidité 18 mentionné précédemment comporte des électrodes qui, lorsqu'elles sont dans l'eau, ferment un contact, autorisant la mise en route du moteur 14 uniquement lorsque l'ensemble est immergé.

Quant au détecteur d'humidité 17 mentionné ci-dessus associé à l'arrivée d'air au compresseur 13 par le conduit, il assure que le pompage n'a lieu que si le conduit 1 est sec, le contact de ce second détecteur étant ouvert.

## Revendications

1. Appareillage autonome de plongée comportant un réservoir d'air comprimé (40) relié par un conduit d'air flexible (51) à un embout respiratoire (70), au moins une prise d'air extérieur (61) reliée par un conduit à l'embout respiratoire et pouvant assurer l'admission directe de l'air de surface lorsqu'elle n'est pas immergée, des moyens (10) de recharge du réservoir d'air comprimé aptes à alimenter le réservoir lorsque le plongeur est en surface ou en immersion, et des moyens (16) de commande de la mise en route et de l'arrêt de ladite recharge, **caractérisé par** un schnorkel (12) muni de moyens d'ouverture et de fermeture du conduit d'air (66) en provenance du compresseur (13) au travers des conduits (1 et 86) et des moyens d'ouverture et de fermeture du conduit d'air (66) au travers du conduit (69) en provenance de la prise d'air extérieur (61) à travers le schnorkel (12).

2. Appareillage selon la revendication 1, **caractérisé en ce que** lesdits moyens de recharge (10) comportent un moteur (14) alimenté par batteries (15) et entraînant un compresseur (13) relié à une prise d'air extérieur (1) au travers du schnorkel (12).

3. Appareillage selon la revendication 2, **caractérisé par** un dispositif d'évacuation d'humidité et de filtrage (20), un filtre au charbon étant disposé entre le compresseur et le réservoir (40).

4. Appareillage selon la revendication 2, **caractérisé en ce que** des moyens de commande (30) comportent un piston (33) ayant un axe (35) et une résistance variable (36) soumis à l'action dudit axe et apte à commander ledit moteur (14) par l'intermédiaire de la commande (16).

5. Appareillage selon la revendication 4, **caractérisé en ce que** lesdits moyens de commande (30) comportent en outre au moins un détecteur d'humidité (17 ou 18).

6. Appareillage selon la revendication 1, **caractérisé en ce qu'**il comporte au moins un émetteur de signaux acoustiques d'alarme (92, 93).

7. Appareillage selon la revendication 1, **caractérisé en ce** sens qu'il comporte un limiteur de profondeur (50).

8. Appareillage selon la revendication 1, **caractérisé en ce qu'**il comporte un gilet de support des composants.

## Patentansprüche

1. Autonome Taucherausrüstung mit einem Drucklufttank (40), über eine elastische Luftleitung (51) mit einem Atemmundstück (70) verbunden, mindestens einer Aussenluftzufuhr (61), über eine Leitung mit dem Atemmundstück verbunden, und die die direkte Zufuhr von Oberflächenluft gewährleisten kann, wenn sie nicht untergetaucht ist, geeignete Verfahren (10) zur Auffüllung des Drucklufttanks, um den Tank zu füllen, wenn der Taucher aufgetaucht oder untergetaucht ist, und Verfahren (16) zum Steuern des Auslösens und Sperrens der besagten Auffüllung, **gekennzeichnet durch** einen Schnorchel (12), versehen mit Verfahren zum Öffnen und Schliessen der vom Kompressor (13) über die Leitungen (1 und 86) kommenden Luftleitung (66), und Verfahren zum Öffnen und Schliessen der Luftleitung (66) über die von der Aussenluftzufuhr (61) über den Schnorchel (12) kommenden Leitung (69).

2. Ausrüstung nach Anspruch 1, **dadurch gekennzeichnet, dass** die besagten Auffüllverfahren (10) einen mit Akkus (15) betriebenen Motor (14) für den Antrieb eines Kompressors (13) aufweisen, der über einen Schnorchel (12) mit einer Aussenluftzufuhr (1) verbunden ist.

3. Ausrüstung nach Anspruch 2, **gekennzeichnet durch** eine Vorrichtung zum Leeren der Feuchtigkeit und zum Filtern (20), wobei ein Kohlefilter zwischen dem Kompressor und dem Tank (40) angeordnet ist.

4. Ausrüstung nach Anspruch 2, **dadurch gekennzeichnet, dass** die Steuerverfahren (30) einen Kolben (33) mit einer Achse (35) und einem abhängig von der Achsenstellung variablen Widerstand (36) umfassen, um den besagten Motor (14) über die Steuerung (16) zu steuern.

5. Ausrüstung nach Anspruch 4, **dadurch gekennzeichnet, dass** die besagten Steuerverfahren (30) ausserdem mindestens einen Feuchtigkeitsfühler (17 oder 18) umfassen.

6. Ausrüstung nach Anspruch 1, **dadurch gekennzeichnet, dass** sie mindestens einen akustischen Warnsignalsender (92, 93) umfasst.

7. Ausrüstung nach Anspruch 1, **dadurch gekennzeichnet, dass** sie einen Tiefenbegrenzer (50) umfasst.

8. Ausrüstung nach Anspruch 1, **dadurch gekennzeichnet, dass** sie eine Weste zum Tragen der Bestandteile umfasst.

## Claims

1. Self-contained diving equipment comprising a compressed air tank (40) connected via a flexible air hose (51) to a breathing nozzle (70), at least one external air intake (61) connected via a tube to the breathing nozzle to feed air directly from the surface when not immersed, a means (10) of refilling the compressed air tank suitable for feeding the tank when the swimmer is on the surface or diving, and a means (16) of controlling activation and deactivation of the said refilling system, further comprising a snorkel (12) equipped with a means of opening and closing the air tube (66) from the compressor (13) through the tubes (1 and 86) and a means of opening and closing the air tube (66) via a tube (69) from the external air intake (61) through the snorkel (12).

2. Equipment as in claim 1, with this refilling system (10) further comprising a motor (14) supplied by batteries (15) and driving a compressor (13) connected to an external air intake (1) via the snorkel (12).

3. Equipment as in claim 2. further comprising a moisture removal and filtering device (20), a carbon filter being arranged between the compressor and the tank (40).

4. Equipment as in claim 2, further comprising a control system (30) consisting of a plunger (33) with a shaft (35) and a variable resistor (36) servo-controlled by this shaft and designed to control the said motor (14) by means of the control (16).

5. Equipment as in claim 4, with the said control system (30) further comprising at least one humidity detector (17 or 18).

6. Equipment as in claim 1, further comprising at least one acoustic alarm signal transmitter (92, 93).

7. Equipment as in claim 1, further comprising a depth governor (50).

8. Equipment as in claim 1, further comprising a component support harness.
